# EUROPÄISCHE PATENTSCHRIFT

(11) **EP 0 731 979 B1**
(45) Veröffentlichungstag und Bekanntmachung des Hinweises auf die Patenterteilung: **03.09.1997**
(21) Anmeldenummer: 94906793.8
(22) Anmeldetag: 15.02.1994
(51) Int. Cl.: H01H 83/22, H01H 83/20

(54) **SCHUTZSCHALTER**
SAFETY SWITCH
INTERRUPTEUR DE SECURITE

(30) Priorität: 18.03.1993 AT 539/93
(43) Veröffentlichungstag der Anmeldung: 18.09.1996
(73) Patentinhaber: FELTEN & GUILLEAUME AUSTRIA AG, 3943 Schrems-Eugenia 1 (AT)
(72) Erfinder: SCHUH, Gerhard, A-3943 Albrechts Nr. 66 (AT)
(74) Vertreter: Beer, Manfred, Dipl.-Ing.
(86) Internationale Anmeldenummer: AT9400015
(87) Internationale Veröffentlichungsnummer: WO9422158

(56) Entgegenhaltungen:
- EP-A- 0 149 441
- EP-A- 0 291 374
- EP-A- 0 310 943
- EP-A- 0 461 027

## Beschreibung

Die Erfindung betrifft einen Schutzschalter mit einem LS-Teil und einem FI-Teil, wobei das Schaltschloß des LS-Teils eine mit einer Klinke verrastbare Klinkenauflage, die verschwenkbar gelagert ist, aufweist, wobei der Klinkenauflage zum Auslösen ein Bimetallauslöser und ein Magnetauslöser zugeordnet ist, wobei das Schaltschloß des FI-Teils eine verschwenkbare Klinke und eine Klinkenauflage aufweist, wobei der Klinkenauflage ein Permanentmagnetauslöser zugeordnet ist, mit einer Schaltbrücke für den LS-Teil und mit einer Schaltbrücke für den FI-Teil, und wobei die Schaltbrücken im Gehäuse des Schutzschalters um eine gemeinsame Achse schwenkbar gelagert sind.

Schutzschalter, die einen FI-Teil (Fehlerstromschutz-Teil) und einen LS-Teil (Leitungsschutz-Teil) enthalten, die also neben einem Überlastungsschutz auch einen Personenschutz gewährleisten, sind in verschiedenen Ausführungsformen bekannt. Es sind auch schon verschiedene Vorschläge gemacht worden, den Auslösevorgang der beiden Teile des Schutzschalters voneinander abhängig zu machen. Bei bisher bekannten Ausführungsformen sind dem LS-Teil und dem FI-Teil voneinander unabhängig arbeitende Schutzelemente (Bimetallauslöser und Magnetauslöser für den LS-Teil, Summenstromwandler und Permanentmagnetauslöser für den FI-Teil) zugeordnet. Um das Auslösen vom FI-Teil in den LS-Teil und umgekehrt zu übertragen, sind schon früher Übertragungselemente vorgeschlagen worden, welche die Trennwand zwischen den beiden Teilen des Schutzschalters durchgreifen.

Es ist weiters bekannt, mehrere Leitungsschutzschalter bei der Überwachung von Mehrphasenleitungen miteinander mechanisch über aus dem Gehäuse der Schalter herausragende Betätigungsknöpfe zu verbinden, wobei auch die Auslösemechaniken miteinander verbunden sind. Löst wenigstens einer der Leitungsschutzschalter, bedingt durch das Ansprechen seines Magnetauslösers oder seines Bimetallauslösers aus, dann werden auch die anderen Leitungsschutzschalter geöffnet. Da bloß die Außenleiter überwacht werden müssen, ist es nicht notwendig, dem Mittelleiter einen kompletten Leitungsschutzschalter mit Mechanik, Magnetauslöser und Bimetallauslöser zuzuordnen. Es ist daher schon vorgeschlagen worden, den Kontaktapparat eines dem Mittelleiter zugeordneten Schalters mechanisch mit dem Kontaktapparat des Leitungsschutzschalters von wenigstens einem Außenleiter zu kuppeln.

Ein Schutzschalter mit zwangsläufig allpoliger Abschaltung ist aus der DE-B-1 563 919 bekannt. Bei diesem bekannten Schutzschalter ist ein als Schieber ausgebildetes Übertragungsglied vorgesehen, das in Nuten in den Seitenwandungen benachbarter Schalenhälften geführt ist. Ein Nachteil bei diesem bekannten Schutzschalter besteht darin, daß die Betätigungsteile des Schutzschalters mit Verlängerungen ausgeführt sein müssen, die den Schieber betätigen.

Ein Leitungsschutzschalter, bei dem die Kupplung des Kontaktapparates des Leitungsschutzschalters mit dem des Schalters für den Mittelleiter ohne Änderung des Aufbaus des Leitungsschutzschalters möglich ist, ist aus der AT-B-378 283 bekannt. Bei diesem auch aus der EP-A1-149 441 bekannten Schutzschalter mit Schalter für einen Mittelleiter ist die bewegliche Schaltbrücke des Schutzschalters über einen an der Seitenwand des Gehäuses des Schutzschalters geführten Schieber mit dem beweglichen Kontakt des Schalters für den Mittelleiter gekuppelt. Der Schieber weist wenigstens einen am beweglichen Kontakt des Schalters für den Mittelleiter angreifenden Vorsprung und einen als Stift ausgebildeten Ansatz auf, der gleichzeitig der Lagerbolzen für das Gelenk zwischen der Schaltbrücke und deren Betätigungsorgan ist.

Aus der AT-B-384 120 ist ein Fehlerstrom- und Leitungsschutzschalter mit Schalter für einen Mittelleiter bekannt, bei dem die bewegliche Schaltbrücke des in einem Gehäuseteil angeordneten Leitungsschutzschalters mit dem beweglichen Kontaktarm des in einem weiteren Gehäuseteil aufgenommenen Schalters für den Mittelleiter über einen an einer Gehäusezwischenwand geführten Schieber gekuppelt ist. Bei diesem bekannten Schutzschalter ist dem Permanentmagnetauslöser des Fehlerstromschutzes ein im Gehäuse verschwenkbar gelagerter Hebel zugeordnet, wobei an einem Ende des Hebels der Auslösestift des Permanentmagnetauslösers anliegt und das andere Ende des Hebels in der EIN-Stellung des Schalters mit einem federbelasteten Betätigungsglied, das einen der Klinkenauflage des Leitungsschutzschalters zugeordneten Ansatz azufweist, verrastet ist. Weiters ist am Schieber ein Ansatz vorgesehen, der das Betätigungsglied entgegen der Kraft der diesem zugeordneten Feder beim Verschwenken des Kontaktarmes des Schalters für den Mittelleiter in seine Schließstellung in die für eine Verrastung mit dem dem Permanentmagnetauslöser zugeordneten Hebel richtige Lage verschwenkt.

Aus der den nächstkommenden Stand der Technik beschreibenden EP-A-0 291 374 ist ein Leistungsschalter bekannt, der aus mehreren aneinandergereihten Schalterpolen besteht. Die Auslösehebel der aneinandergereihten Schalterpole werden durch einen ersten Querzapfen zu einer ersten bi-direktional wirkenden Auslöseverbindung zu einer modularen Auslösestange verbunden, so daß eine mehrpolige Auslösung durch Übertragung des Auslösehubes vom ersten Schalterpol auf den zweiten Schalterpol ermöglicht wird. Jeder Auslösehebel der Schaltpole weist eine Ausnehmung auf, die durch einen Ansatz verlängert ist. So wird eine Auslösebewegung des Leistungsschaltblockes und des Hilfsauslöseblockes mit Hilfe der modulierten Auslösestange übertragen.

Aus der EP-A-271 669 ist ein Mechanismus für einen mit einem LS-Schalter kombinierten FI-Schalter bekannt. Bei diesem bekannten Schalter ist (vgl. den letzten Absatz in Spalte 3 der EP-A-271 669) die FI-Schaltbrücke mit der LS-Schaltbrücke zur gemeinsamen Betätigung nicht starr gekuppelt. Bei dem Schalter der EP-A-271 669 ist im FI-Teil kein Kontaktapparat vorgesehen (vgl. Sp. 3, Zeilen 20 bis 23 der EP-A-271 669). Überdies sind bei dem Schalter der EP-A-271 669 zwei getrennte Einschalthebel vorgesehen. Im FI-Teil des Schalters der EP-A-271 669 ist ein Ausschaltbügel vorgesehen, der mit dem Auslösehebel des Leitungsschutzschalters in Wirkverbindung stehen soll, um im Fehlerstromfall die "Bewegung" der Auslöseeinrichtung dazu heranzuziehen, das Schaltschloß des LS-Teils im Sinne eines Auslösens zu betätigen. Einzelheiten, wie das erfolgen soll, sind in der EP-A-271 669 nicht angegeben.

Der Erfindung liegt die Aufgabe zugrunde, einen Schutzschalter der eingangs genannten Gattung anzugeben, bei dem sowohl die Überstromauslösung als auch die Fehlerstromauslösung zuverlässig erfolgt.

Gelöst wird diese Aufgabe gemäß der Erfindung bei einem Schutzschalter der eingangs genannten Gattung dadurch, daß die Schaltbrücke des LS-Teils mit der Schaltbrücke des FI-Teils zur gemeinsamen Bewegung starr gekuppelt ist und daß die Klinke des FI-Teils im Zuge ihrer Schwenkbewegung im Falle einer Fehlerstromauslösung an der Klinkenauflage des LS-Teils aufläuft und diese im Sinne einer Auslösung des Schaltschlosses des LS-Teils verschwenkt.

Durch die erfindungsgemäße Ausbildung des Schutzschalters wird im Falle einer Überstromauslösung auch die Schaltbrücke des FI-Teils verschwenkt und von dem ihr zugeordneten, gehäusefesten Kontakt gelöst, ohne daß dabei das Schaltschloß des FI-Teils des Schutzschalters auslösen muß.

Hingegen wird im Falle einer Fehlerstromauslösung durch die Kopplung der Klinke des FI-Teils mit der Klinkenauflage des LS-Teils das Schaltschloß des LS-Teils durch Verschwenken der Klinkenauflage des Schaltschlosses des LS-Teils ausgelöst, worauf wieder die Schaltbrücke des LS-Teils die Schaltbrücke des FI-Teils des erfindungsgemäßen Schutzschalters mitnimmt, also öffnet. Bei dem erfindungsgemäßen Schutzschalter ist es also so, daß die Klinkenauflage des Schaltschlosses des LS-Teils unter der Wirkung der Klinke des FI-Teils verschwenkbar ist. Dabei wird die Klinkenauflage des LS-Teils durch das Verschwenken der Klinke des FI-Teils im Falle einer Fehlerstromauslösung so verschwenkt, daß das Schaltschloß des LS-Teils auslöst. Diese erfindungsgemäße Ausbildung hat den Vorteil, daß auf das Schaltschloß, das im FI-Teil des erfindungsgemäßen Schutzschalters untergebracht ist, nur kleine Kräfte einwirken, da das Schaltschloß die zum Schließen der beweglichen Schaltbrücke des FI-Teils benötigte Kraft nicht auffangen muß. Ein weiterer Vorteil ergibt sich dadurch, daß in beiden Auslösungsfällen (Überstromauslösung einerseits und Fehlerstromauslösung anderseits) ein zuverlässiges Auslösen unter Einbeziehung des Schaltschlosses des LS-Teils erfolgt.

In einer einfachen Ausführungsform des erfindungsgemäßen Schutzschalters ist vorgesehen, daß die Schaltbrücke des LS-Teils mit der Schaltbrücke des FI-Teils durch einen Stift gekuppelt ist.

Eine zuverlässig arbeitende Ausführungsform des erfindungsgemäßen Schutzschalters ist dadurch gekennzeichnet, daß in der Klinkenauflage des Schaltschlosses des LS-Teils ein Bolzen eingesetzt ist, welcher der Klinke des FI-Teils zugeordnet ist, und daß die Klinke des FI-Teils beim Verschwenken an dem Bolzen aufläuft, und die Klinkenauflage des LS-Teils im Sinne einer Auslösung des Schaltschlosses des LS-Teils verschwenkt.

Bei dieser Ausführungsform erfolgt das Verschwenken der Klinkenauflage des Schaltschlosses des LS-Teils praktisch verzögerungsfrei und die Konstruktion ist besonders einfach.

In einer praktischen Ausführungsform des erfindungsgemäßen Schutzschalters kann vorgesehen sein, daß der Stift in einem Schaltbrückenträger für die Schaltbrücke des FI-Teils und in eine Trägerlasche der Schaltbrücke des LS-Teils eingesetzt ist und daß der Schaltbrückenträger und die Trägerlasche um die Achse verschwenkbar gelagert sind.

Das Wiederverrasten des Schaltschlosses des FI-Teils erfolgt besonders einfach und zuverlässig, wenn vorgesehen ist, daß die Klinke des Schaltschlosses des FI-Teils unter der Wirkung einer Speicherfeder steht, welche die Klinke um eine schaltschloßfeste Achse auf die Verklinkungsstelle mit der Klinkenauflage zu belastet.

Es ergibt sich eine räumlich günstige Anordnung, wenn gemäß einem Vorschlag der Erfindung vorgesehen ist, daß die Klinkenauflage einen vorzugsweise fingerförmigen Ansatz aufweist, der dem Auslösestössel des Permanentmagnetauslösers zugeordnet ist.

Das Wiederverrasten des Schaltschlosses des FI-Teils des erfindungsgemäßen Schutz schalters erfolgt zuverlässig und schonend, wenn vorgesehen ist, daß im Schaltschloß des FI-Teils ein um eine schaltschloßfeste Achse verschwenkbarer, als zweiarmiger Hebel ausgebildeter Klinkenrücksteller vorgesehen ist, von dem ein Arm mit einem Ansatz des Schaltbrückenträgers und dessen anderer Arm mit einem Ansatz an der Klinke zum Rückstellen der Klinke nach einer Fehlerstromauslösung zusammenwirkt. Bei dieser Ausführungsform wird die Klinke durch den Klinkenrücksteller von der Verklinkungsstelle und der Klinkenauflage abgehoben, so daß diese unter der Wirkung der ihr zugeordneten Feder in die für die Verklinkung bereite Stellung rückschwenken kann.

In einer bevorzugten Ausführungsform der Erfindung ist vorgesehen, daß auf dem Schaltbrückenträger für die Schaltbrücke des FI-Teils ein Ansatz vorgesehen ist, der einen Rücksteller für den Permanentmagnetauslöser in der EIN-Stellung des Schaltschlosses des FI-Teils im Abstand von dem Auslösestössel des Permanentmagnetauslösers hält. Diese Ausführungsform kann sich noch dadurch auszeichnen, daß der Rücksteller ein um eine schaltschloßfeste Achse verschwenkbarer Winkelhebel ist, daß der Ansatz am Schaltbrückenträger zwischen die beiden Arme des Winkelhebels eingreift, und daß eine Feder vorgesehen ist, welche den Rücksteller im Sinne eines Verschwenkens auf den Stössel des Permanentmagnetauslösers zu belastet.

Das Verschwenken der Klinkenauflage in die Verklinkungsstellung erfolgt einfach und sicher, wenn vorgesehen ist, daß die Klinkenauflage unter der Wirkung einer Feder steht, welche die Klinkenauflage im Sinne eines Verschwenkens in ihre Verklinkungsstellung belastet.

Eine bevorzugte Ausführungsform des erfindungsgemäßen Schutzschalters ist dadurch gekennzeichnet, daß im Schaltschloß ein Auslöseanzeiger mit zwei Zeigern um eine schaltschloßfeste Achse verschwenkbar gelagert ist, daß der Auslöseanzeiger unter der Wirkung einer Feder steht, daß die Zeiger mit einer Zeigerraste verrastbar sind, die mit der Klinke über einen Zeigerbügel gekuppelt ist, und daß die Zeigerraste die Zeiger freigibt, wenn die Klinke im Falle der Fehlerstromauslösung unter der Wirkung der ihr zugeordneten Speicherfeder verschwenkt. Bei dieser Ausführungsform kann auf Grund der Stellung der Zeiger des Auslöseanzeigers erkannt werden, ob der kombinierte LS/FI-Schalter wegen eines Überstromfalles oder eines Fehlerstromfalles ausgelöst hat. Im letzteren Fall werden nämlich die Zeiger des Auslöseanzeigers betätigt. In einer praktischen Ausführungsform der Auslöseanzeige kann erfindungsgemäß vorgesehen sein, daß die Zeigerraste um eine schaltschloßfeste Achse verschwenkbar ist, und unter der Wirkung einer Feder steht, die sie im Sinne einer Verrastung mit den Zeigern belastet.

Bei der Ausführungsform des erfindungsgemäßen Schutzschalters mit Auslöseanzeiger kann noch vorgesehen sein, daß am Schaltbrückenträger ein Ansatz vorgesehen ist, der beim Verschwenken der Schaltbrücke in ihre der EIN-Stellung entsprechende Stellung die Zeiger verschwenkt bis sie mit der Zeigerraste verrastet sind.

Eine vereinfachte Konstruktion ergibt sich, wenn vorgesehen ist, daß die die Klinkenauflage belastende Feder mit ihrem einen Schenkel an der Klinkenauflage angreift und mit ihrem anderen Schenkel an den Zeigern angreift, und diese im Sinne einer Verschwenkung in deren eine Fehlerstromauslösung anzeigende Stellung belastet. Diese sowohl der Klinkenauflage als auch den Zeigern des Auslöseanzeigers zugeordnete Feder wirkt als Kombifeder und erfüllt zwei Aufgaben.

Der erfindungsgemäße Schutzschalter kann auch mit einer Prüfeinrichtung für den FI-Teil ausgerüstet sein, die eine Prüftaste, Prüfkontakte und eine Prüfkontaktfeder, von der ein Schenkel der Prüftaste zugeordnet ist, ausgestattet sein, wie dies häufig vorgeschrieben ist. Erfindungsgemäß kann bei einem solchen mit einer Prüfeinrichtung ausgestatteten Schutzschalter vorgesehen sein, daß der andere Schenkel der Prüfkontaktfeder vom in seiner der EIN-Stellung entsprechenden Stellung befindlichen Schaltbrückenträger an den ihr zugeordneten Prüfkontakt der Prüfeinrichtung angedrückt ist. Bei dieser Ausführungsform bewährt es sich, wenn dem Schenkel der Prüffeder ein Ansatz am Schaltbrückenträger zugeordnet ist und daß der Schenkel bei in der AUS-Stellung befindlichen Schaltbrücke im Abstand von dem ihm zugeordneten Prüfkontakt an einem gehäusefesten Anschlag anliegt.

Diese bevorzugte Ausführungsform der Prüfeinrichtung des erfindungsgemäßen Schutzschalters stellt sicher, daß die Prüfeinrichtung nur bei in ihre EIN-Stellung verschwenkter Schaltbrücke wirksam betätigt werden kann, da der eine Schenkel der Prüfkontaktfeder an dem ihr zugeordneten Kontakt nicht anliegt, wenn die Schaltbrücke in ihrer der AUS-Stellung entsprechenden Stellung ist.

Eine besonders günstige Kinematik beim Einschalten ergibt sich, wenn vorgesehen ist, daß die Schaltbrücke über ein Langloch an der gehäusefesten Schwenkachse gelagert ist und daß der Schaltbrückenträger, der ebenfalls um die Achse verschwenkbar gelagert ist, an der Schaltbrücke um eine Achse verschwenkbar abgestützt ist. Dabei bewährt es sich, wenn die Achse zwischen der Schwenkachse und dem dem gehäusefesten Kontakt zugeordneten Ende der Schaltbrücke angeordnet ist.

Auch für die Schaltbrücke des LS-Teils ergibt sich ein günstiger Bewegungsablauf und ein sicheres Anliegen am gehäusfesten Kontakt, wenn vorgesehen ist, daß die Schaltbrücke des LS-Teiles über ein Langloch an der Achse verschwenkbar gelagert ist, und daß die Trägerlasche, die ebenfalls um die Achse verschwenkbar gelagert ist, an der Schaltbrücke um eine Achse verschwenkbar abgestützt ist. Hier bewährt sich eine Ausführungsform, bei welcher vorgesehen ist, daß die Achse, um welche verschwenkbar die Trägerlasche an der Schaltbrücke abgestützt ist, zwischen dem Langloch der Schaltbrücke und ihrem dem gehäusfefesten Kontakt zugeordneten Ende vorgesehen ist.

Weitere Einzelheiten und Merkmale sowie Vorteile ergeben sich aus der nachstehenden Beschreibung von in den angeschlossenen Zeichnungen dargestellten Ausführungsbeispielen von Schaltern gemäß der Erfindung. Es zeigt:
Fig. 1 den Leitungsschutzteil (LS-Teil) des Schalters bei abgenommener Oberschale,
Fig. 2 das Schaltschloß des LS-Teils in der EIN-Stellung,
Fig. 3 das Schaltschloß des LS-Teiles in der AUS-Stellung,
Fig. 4 das Schaltschloß des LS-Teiles mit einer Kontaktstellungsanzeige,
Fig. 5 das Schaltschloß des LS-Teiles mit Kontaktstellungsanzeige in der AUS-Stellung,
Fig. 6 den Fehlerstromschutzteil (FI-Teil) des Schalters bei abgenommener Zusatzschale, wobei Isolierplatte, Isolierfolie und Permanentmagnetauslöser nur gestrichelt dargestellt sind,
Fig. 7 das Schaltschloß des FI-Teiles bei abgenommener Schloßdeckplatte,
Fig. 8 das Schaltschloß mit dem zugeordneten Kontaktträger in der AUS-Stellung,
Fig. 9 das Schaltschloß des FI-Teils mit Kontaktträger in der EIN-Stellung,
Fig. 10 das Schaltschloß aus Fig. 9 im Moment der Fehlerstromauslösung,
Fig. 11 eine Ausführungsform des Schaltschlosses des FI-Teiles ohne Kontaktstellungsanzeige und
Fig. 12 die Baugruppe der Schaltbrücke des FI-Teiles.

Sämtliche Bauteile des kombinierten FI/LS-Schalters sind in einem Gehäuse untergebracht, das aus einer Zwischenschale 44 und zwei Außenschalen, in den Zeichnungen nicht dargestellt) besteht.

Der in den Fig. 1 bis 5 gezeigte LS-Teil besitzt einen im Gehäuse verschwenkbar gelagerten Betätigungsknopf 1, der über einen Bügel 2 mit einer Klinke 3 des Schaltschlosses des LS-Teiles gekuppelt ist.

Weiters enthält der LS-Teil einen Bimetallauslöser 27 und einen Magnetauslöser 17, wobei der Bimetallauslöser 27 über einen in der Zwischenschale 44 verschiebbar geführten Zugbügel 13 und der Magnetauslöser 17 über seinen Anker 17' auf eine Klinkenauflage 6 einwirken. Weiters ist im LS-Teil eine Lichtbogenlöschkammer 18 mit Deionblechen untergebracht, und es sind von außen her zugängliche Klemmen zum Anschluß von Leitungen vorgesehen. Die Stromführung erfolgt dabei so, daß der Klemmenwinkel der in Fig. 1 rechten Klemme elektrisch leitend mit dem Bimetallauslöser 27 verbunden ist. Der Bimetallauslöser 27 ist seinerseits über ein Leiterseil mit der beweglichen Schaltbrücke 5 und bei geschlossenen Kontakten mit dem Magnetauslöser 17 elektrisch leitend verbunden. Vom Magnetauslöser führt ein weiteres Rundseil 25 in den FI-Teil, ist in diesem mit mindestens einer Windung über den Wandler 43 geführt und schließlich mit dem Klemmenwinkel der anderen (in Fig. 1 linken) Klemme des LS-Teiles des erfindungsgemäßen Schalters elektrisch leitend verbunden.

Der in dem den LS-Teil aufnehmenden Teil des Gehäuses schwenkbar gelagerte Betätigungsknopf 1 wird von einer Feder 1' in die in Fig. 1 und 3 gezeigte, der AUS-Stellung entsprechende Schwenklage belastet.

Der Betätigungsknopf 1 ist über den Bügel 2 mit einer Klinke 3 des Schaltschlosses des LS-Teils gekuppelt. Die Klinke 3 ist an einer Trägerlasche 4 verschwenkbar gelagert, wobei die Lagerung über einen Stift 7 erfolgt. Die Klinke 3 ist U-förmig ausgebildet, wobei die Öffnungen zur Aufnahme des Stiftes 7 in beiden Schenkeln der Klinke 3 vorgesehen sind. Am Steg der Klinke 3 ist ein Vorsprung 9 vorgesehen, der wie später noch zu beschreiben sein wird, hinter eine Schulter 10 an der Klinkenauflage 6 eingreifen kann, um die Klinke 3 mit der Klinkenauflage 6 zu verrasten.

Die Klinkenauflage 6 ist an der Trägerlasche 4 verschwenkbar gelagert, wobei sowohl die Trägerlasche 4, als auch die Klinkenauflage 6 über eine gehäusefeste Schwenkachse 11 gesteckt und um diese verschwenkbar sind. Die Trägerlasche 4 ist ihrerseits mit der Schaltbrücke 5 beispielsweise über ein Rohrniet 12 verschwenkbar verbunden. Die Achse (Rohrniet 12), um welche die Trägerlasche 4 gegenüber der Schaltbrücke 5 verschwenkbar ist, befindet sich zwischen der gehäusefesten Schwenkachse 11 für die Klinkenauflage 6, die Schaltbrücke 5 und die Trägerlasche 4 und dem freien Ende der Schaltbrücke 5, das in der EIN-Stellung an dem gehäusefesten Kontakt des LS-Teiles anliegt.

Die Trägerlasche 4 ist U-förmig ausgebildet und im Bereich ihrer Schenkel über das Rohrniet 12 an der Schaltbrücke 5 verschwenkbar gelagert. In Öffnungen in den Schenkeln der Trägerlasche 4 greift auch der Stift 7 ein, so daß der die Klinke 3 an der Trägerlasche 4 verschwenkbar lagernde Stift 7 und das Rohrniet 12 jeweils in zwei Lageröffnungen der Trägerlasche 4 eingesetzt ist, so daß sich eine symmetrische Belastung ergibt.

Über einen die Lageröffnung für die Achse 11 in der Klinkenauflage 6 umgebenden Vorsprung 14 ist eine Drehfeder 16 gesteckt. Ein Ende 16' der Drehfeder 16 ist in einen Haken 4' an der Trägerlasche 4 und das andere Ende 16" der Drehfeder 16 in einen Haken 6' an der Klinkenauflage 6 eingehängt. Die Drehfeder 16 belastet die Klinkenauflage 6 so, daß ihr der Klinke 3 benachbartes, die Schulter 10 aufweisendes Ende auf die Klinke 3 zu bewegt wird.

In der Schaltbrücke 5 ist eine als Langloch 20 ausgebildete Lageröffnung (Fig. 4 und 5) vorgesehen, durch welche die gehäusefeste Schwenkachse 11 greift, über die mit ihren Lageröffnungen auch die Trägerlasche 4 und die Klinkenauflage 6 gesteckt sind.

Dem der Klinke 3 gegenüberliegenden Ende 22 (in Fig. 2 unten) der Klinkenauflage 6 ist der Anker 17' des Magnetauslösers 17 und über den Zugbügel 13, der an einer Abwinkelung 21 der Klinkenauflage 6 angreift, der Bimetallauslöser 27 zugeordnet.

Wird die Klinkenauflage 6 unter der Wirkung des Ankers 17' des Magnetauslösers 17 oder des vom Bimetallauslöser 27 verschobenen Zugbügels 13 entgegen der Wirkung der Drehfeder 16, also in Fig. 2 entgegen dem Uhrzeigersinn verschwenkt, kommt der Vorsprung 9 der Klinke 3 von der Schulter 10 an der Klinkenauflage 6 frei und die Klinke 3 verschwenkt (in Fig. 2) im Uhrzeigersinn, so daß die Anordnung aus Klinke 3 und Bügel 2 knickt. Gleichzeitig zieht eine in ein Loch 19 in der Schaltbrücke 5 eingehängte Zugfeder 15 die Schaltbrücke 5 unter Verschwenken um die gehäusefeste Achse 11 vom gehäusefesten Kontakt weg. So gelangt der Schalter schließlich in die in Fig. 1 und 3 gezeigte AUS-Stellung.

Beim Verschwenken der Schaltbrücke 5 in die in Fig. 3 gezeigte AUS-Stellung wird die Klinke 3 wieder an der Klinkenauflage 6 verrastet, da einerseits die Klinkenauflage 6 von der Drehfeder 16 wieder auf die Klinke 3 zu verschwenkt und anderseits die Klinke 3 vom Bügel 2 unter der Wirkung des Betätigungsknopfes 1, der von der in ihm eingebauten Drehfeder 1' im Uhr-zeigersinn belastet wird, so lange verschwenkt wird, bis der Vorsprung 9 der Klinke 3 hinter die Schulter 10 an der Klinkenauflage 6 einrastet. Durch erneutes Verschwenken des Betätigungsknopfes 1 entgegen dem Uhrzeigersinn in die in Fig. 2 gezeigte EIN-Stellung wird die Schaltbrücke 5 verschwenkt und der Schalter wieder eingeschalten.

Dadurch, daß die Trägerlasche 4 gegenüber der Schaltbrücke 5 verschwenkbar ist, kann die Trägerlasche 4 und die Klinkenauflage 6 um eine gemeinsame Achse (gebildet von der gehäusefesten Schwenkachse 11) verschwenkt werden. Am Ende des Schließvorganges, wenn das dem gehäusefesten Kontakt zugeordnete Ende der Schaltbrücke 5 an diesem anliegt, kann die Schaltbrücke 5 um den Berührungspunkt zwischen ihrem Ende und dem gehäusefesten Kontakt noch weiter verschwenken, da die gehäusefeste Schwenkachse 11 in dem Langloch 20 der Schaltbrücke 5 aufgenommen ist, und sich die Schaltbrücke 5 daher relativ zur Schwenkachse 11 bewegen kann. Die Schwenkachse 11 liegt in der EIN-Stellung nicht mehr an dem der Klinkenauflage 6 benachbarten Ende des Langloches 20 in der Schaltbrücke 5 an, sondern befindet sich im Abstand von diesem Ende. Dabei wird die gegenseitige Zuordnung der für das Auslösen maßgeblichen Teile, nämlich der Klinke 3 und der Klinkenauflage 6 nicht verändert, da diese beiden Teile nicht unmittelbar an der Schaltbrücke 5, sondern an der Trägerlasche 4 gelagert sind, die sich bei der oben erwähnten Bewegung der Schaltbrücke 5 am Ende des Schließvorganges relativ zur Klinke 3 und zur Klinkenauflage 6 nicht bewegt. Es ändert sich dann auch die Lage des Endes 22 und der Abwinkelung 21 der Klinkenauflage 6, die dem Anker des Schlagankerauslösers bzw. dem Zugbügel 13 des Bimetallauslöser zugeordnet sind, nicht mehr.

Bei der in Fig. 1, 4 und 5 gezeigten Ausführungsform ist zusätzlich ein Kontaktstellungsanzeiger 8 vorgesehen. Dieser Kontaktstellungsanzeiger 8 ist im Gehäuse um eine Achse 23 verschwenkbar gelagert und weist einen gebogenen Teil 24 auf, der einer Öffnung in der Gehäusewand zugeordnet und durch diese Öffnung von außen sichtbar ist. Der Kontaktstellungsanzeiger 8 weist ferner einen Hebelarm 8' auf, in dem eine gekrümmte, schlitzförmige Ausnehmung 28 vorgesehen ist. Der Stift 7, der die Klinke 3 an der Trägerlasche 4 verschwenkbar lagert, greift in die Ausnehmung 28 im Hebelarm 8' des Kontaktstellungsanzeigers 8 ein, so daß dieser beim Öffnen und beim Schließen der Schaltbrücke 5 mitgenommen und die Stellungen der Schaltbrücke 5, d.h. die EIN-Stellung und die AUS-Stellung anzeigt.

Der Stift 7, der die Klinke 3 mit der Trägerlasche 4 verbindet, ragt durch einen Schlitz in der Zwischenschale 44 aus dem Gehäuseteil, in dem der LS-Teil aufgenommen ist, heraus und in einen benachbarten Gehäuseteil, in dem der FI-Teil des Schutzschalters untergebracht ist, hinein.

Der in den Fig. 6 bis 11 in zwei Ausführungsformen (einmal mit und einmal ohne Auslöseanzeige) gezeigte FI-Teil des erfindungsgemäßen Schalters besteht aus einer Baugruppe Schaltbrücke (Fig. 12) mit einer Schaltbrücke 36, die über einen Schaltbrückenträger 35 im Gehäuse verschwenkbar gelagert ist, und einer Baugruppe Wandler, bestehend aus- einem Wandler 43, einer Beschaltung 42 mit einer Jochbaugruppe, zwei Klemmenwinkeln 67 und 68 der Klemmen des FI-Teils, einem im Gehäuse in der Zwischenschale 44 fest eingesetzten Kontaktträger mit Kontakt 47 und Rundseilen 26 und 38. Das Rundseil 26, das den Klemmenwinkel 67 der einen Klemme mit dem Kontaktträger 41 verbindet, ist in wenigstens einer Windung durch den (Summenstrom-)Wandler 43 geführt, ebenso wie das vom LS-Teil herübergeführte Rundseil 25. Durch den Wandler 43 sind ebenfalls die Wicklungen, die zur Beschaltung 42 führen, und die Wicklung, die zu dem in Fig. 6 nur strichliert eingezeichneten Permanentmagnetauslöser 64 gehört, geführt.

Im FI-Teil des erfindungsgemäßen Schalters ist eine Prüfeinrichtung vorgesehen. Die Prüfeinrichtung weist eine Prüftaste 80 auf, durch deren Drücken das eine Ende 83 einer Prüffeder 82 in Anlage an den Prüfkontakt 81 bewegt werden kann. Der andere, an die Prüfleitung 23 angeschlossene Kontakt 85 ist dem anderen Ende 84 der Prüffeder 82 zugeordnet, das auf noch zu beschreibende Art und Weise beim Verschwenken der Schaltbrücke 36 des FI-Teils durch den Schaltbrückenträger 35 in Anlage an den Prüfkontakt 85 verschwenkt wird.

Durch Drücken der Prüftaste schaltet die Prüffeder 82 den Prüfwiderstand 86 zwischen Außenleiter und Neutralleiter.

Über den Stift 7, der in die Trägerlasche 4 des LS-Schaltschlosses eingreift und in den Schaltbrückenträger 35 des FI-Teil eingepreßt ist, wird die Schaltbewegung des LS-Teils, die über Betätigungsknopf 1, Bügel 2, Klinke 3 und Trägerlasche 4 auf die Schaltbrücke 5 ausgeübt wird, auf den Schaltbrückenträger 35 und damit auf die von diesem getragene N-Schaltbrücke 36 übertragen. Die N-Schaltbrücke 36 ist über das Rundseil 38 mit dem Anschlag 39 und dem Klemmenwinkel 68 verbunden. Der Prüfkontakt 85 ist über den Prüfwiderstand 86 ebenfalls an den Klemmenwinkel 68 angeschlossen.

Das in Fig. 6 im FI-Teil links oben untergebrachte FI-Schaltschloß, das auf noch zu beschreibende Art und Weise mit dem LS-Schaltschloß zusammenwirkt, besteht aus zwei Platten, und zwar einer Schloßmontageplatte 29 und einer in den Fig. 7 bis 11 nicht gezeigten Schloßdeckplatte 30.

Die N-Schaltbrücke 36 ist am Schaltbrückenträger 35 um eine von einem Bolzen 66 gebildete Achse verschwenkbar befestigt, wobei die N-Schaltbrücke 36 und damit der Schaltbrückenträger 35 von einer Schaltfeder 37 in die in Fig. 6 gezeigte Offen-Stellung (AUS-Stellung, Fig. 8) gezogen werden.

Der Schaltbrückenträger 35 ist um eine gehäusefeste Achse (Bolzen 60, der mit dem die Schwenkachse 11 der Schaltbrücke 5 des LS-Teiles bildenden Bolzen einstückig ausgebildet und in der Zwischenschale 44 festgelegt sein kann) verschwenkbar gelagert und befindet sich bei Blickrichtung gemäß Fig. 6 unterhalb der Schloßmontageplatte 29, d.h. zwischen dieser Platte 29 und der Zwischenwand der Zwischenschale 44, welche den LS-Teil vom FI-Teil trennt. Der Bolzen 60 durchgreift ein Langloch in der Schaltbrücke 36.

Zwischen den Platten 29 und 30 des Schaltschlosses des FI-Teils sind folgende Bauteile aufgenommen: eine Klinke 31, die um die gehäusefeste Achse 60, um die auch der Schaltbrückenträger 35 verschwenkbar ist, schwenkbar ist, eine Klinkenauflage 32, die unter der Wirkung eines Schenkels 56' einer Klinkenauflagenfeder 56 ("Kombifeder") steht, die über ihren anderen Schenkel 56" die Zeiger 33 und 34 eines Auslöseanzeigers, die im Schaltschloß um eine Achse verschwenkbar gelagert sind, antreibt. Dabei werden die Klinkenauflage 32 von dem ihr zugeordneten Schenkel 56' der Feder 56 und die Zeiger 33 und 34 vom Schenkel 56" im Gegenuhrzeigersinn belastet.

Die Klinkenauflage 32 besitzt eine etwa fingerförmiges Ende 32', das dem Stössel 51 des Permanentmagnetauslösers 64 zugeordnet ist.

Weiters ist im Schaltschloß des FI-Teiles verschwenkbar und unter der Wirkung einer Feder 50 stehend ein Rücksteller 49 für den Stössel 51 des Permanentmagnetauslösers 64 vorgesehen. Der Rücksteller 49 (in Fig. 7 in seiner vor Einbau der Baugruppe FI-Schaltschloß eingenommenen Stellung gezeigt) besitzt eine über eine Achse 61 gesteckte Hülse 62 und zwei Arme 70, 71, zwischen welchen ein Ansatz 72 des Schaltbrückenträgers 35 eingreift, so daß der Rücksteller 49 in der in Fig. 9 gezeigten EIN-Stellung vom Stössel 51 abgehoben ist. Der Rücksteller 49 wird im Auslösefall unter der Wirkung der Rückstellfeder 50 in die in Fig. 8 gezeigte Stellung geschwenkt, so daß der Permanentmagnetauslöser 64 von dem seinem Stössel 51 zugeordneten Arm 71 rückgestellt wird.

Zwischen den Platten 29 und 30 des Schaltschlosses des FI-Teils ist noch ein Klinkenrücksteller 48 mit zwei Armen 76, 77 um eine Achse 74 verschwenkbar gelagert. Der Arm 76 wirkt mit einem Ansatz 75 an dem Schaltbrückenträger 35 zusammen. Der andere Arm 77 ist einem Ansatz 78 der Klinke 31 zugeordnet.

An der Klinke 31 ist ein auf die Zwischenschale 44 hin weisender Ansatz 31' vorgesehen, der einem Bolzen 69 zugeordnet ist, der in die Klinkenauflage 6 des Schaltschlosses des LS-Teiles eingesetzt ist, und durch einen bogenförmigen Schlitz in der Zwischenschale 44 ragt.

Um die Zeiger 33 und 34 der Auslöseanzeige zusammen mit der Klinke 31 zu betätigen, ist ein Zeigerbügel 54 vorgesehen, der mit einer verschwenkbaren Zeigerraste 55 gekoppelt ist. Die Zeigerraste 55 wirkt mit den Zeigern 33 und 34 zusammen. In der AUS-Stellung steht der Zeiger 34, der in die über den Zeigerbügel 54 mit der Klinke 31 gekoppelte Zeigerraste 55 eingerastet ist, vor einem Sichtfenster im Gehäuse. Dabei wirkt der eine Schenkel 56" der Klinkenauflagefeder 56 auf die Zeigerkombination 33 und 34 ein. Beim Einschaltvorgang bewegt der Schaltbrückenträger 35 über einen an ihm vorgesehenen Ansatz 90 die Zeiger 33, 34, soferne der Zeiger 33 sichtbar war, wieder in die Stellung, in welcher der Zeiger 34 sichtbar ist, wobei diese Zeigerstellung durch die Zeigerraste 55 gesichert und die Zeigerkombination 33, 34 durch die Klinkenauflagefeder 56 in Anlage an den Ansatz an der Zeigerraste 55 gehalten wird.

In der in Fig. 8 gezeigten AUS-Stellung (siehe auch Fig. 6) wird die Klinke 31 vom Schaltbrückenträger 35, gekoppelt über den Klinkenrücksteller 48, über die Verklinkungsstelle verschwenkt. Dabei wird die entgegengesetzt wirkende Kraft (FS in Fig. 8 bis 10) der Speicherfeder 46 (Fig. 6) überwunden und diese somit vorgespannt. Der Arm 71 des Rückstellers 49 für den Permanentmagnetauslöser 64 wird angetrieben von der Rückstellfeder 50 auf den Stössel 51 des Permanentmagnetauslösers 64 zu bewegt und verschiebt diesen in seine Ausgangslage. Die Auslöseanzeige zeigt den Zeiger 34, der mit der über den Zeigerbügel 54 mit der Klinke 31 gekuppelten Zeigerraste 55 eingerastet ist. Die Klinkenauflagefeder 56 wirkt auf die Klinkenauflage 32 und die Zeigerkombination 33 und 34. In dieser Stellung werden die Schaltbrücken 36 (FI-Teil) und 6 (LS-Teil) von den Kontaktfedern 37 bzw. 15 in der AUS-Stellung gehalten.

Beim Einschalten (Verschwenken der Schaltbrücken 36 und 6 aus der AUS-Stellung in die EIN-Stellung gemäß Fig. 9 bzw. 2 oder 4) wird die Schaltbewegung des LS-Teiles über den Stift 7 auf den Schaltbrückenträger 35 übertragen. Der Klinkenrücksteller 48 gibt die Klinke 31 frei, so daß die Klinke 31 unter der Wirkung der Speicherfeder 46 in die Stellung geschwenkt wird, in der sie mit der Klinkenauflage 32 verklinkt ist. Der Schaltbrückenträger 35 verschwenkt den Rücksteller 49 durch Einwirken seines Ansatzes 72 auf den einen Arm 70 des Rückstellers 49, so daß dessen anderer Arm 71 vom Stössel 51 des Permanentmagnetauslösers 64 abgehoben wird. Falls der Zeiger 33 sichtbar war, wird die Zeigerkombination 33 und 34 der Auslöseanzeige vom Ansatz 90 des Schaltbrückenträgers 35 wieder in die eingerastete Stellung verschwenkt, in welcher der Zeiger 34 durch das Fenster im Gehäuse sichtbar ist.

Wie oben beschrieben, rastet der Betätigungsknopf 1 nach dem Überschreiten der Totpunktlage (Kniegelenk-Knopf-Bügel) in der EIN-Stellung ein. Die beiden Schaltbrücken 6 und 36 werden über die Kontaktfedern 15 und 37 (die Kraft der Feder 37 ist in Fig. 8 bis 10 mit "FK" symbolisiert) mit dem nötigen Kontaktdruck an die gehäusefesten Kontakte gedrückt (dabei ist die Lagerung der Schaltbrücken 6 und 36 über ihre Langlöcher wie oben beschrieben von Bedeutung).

Fig. 11 zeigt eine Ausführungsform des FI-Teiles ohne Auslöseanzeige. Bei dieser Ausführungsform ist die kombinierte Klinkenauflagefeder 56, welche die Klinkenauflage 32 und die Zeigerkombination 33, 34 belastet, durch eine einfache Klinkenauflagefeder 57 ersetzt. Diese Auflagefeder 57 ist mit wenigstens einer Windung über einen Zapfen 61' an der Schloßplatte 29 gesteckt und an einem weiteren Zapfen 61" abgestützt.

Nachstehend werden zwei Beispiele für Auslösevorgänge des erfindungsgemäßen Schalters beschrieben:

### Überstromauslösung:

Der Bimetallauslöser 27 oder der Magnetauslöser 17 des LS-Teils wirken auf die Klinkenauflage 6 des Schaltschlosses des LS-Teils ein und verschwenken diese, so daß die Klinke 3 freigegeben wird und die Kontaktfeder 15 die bewegliche Schaltbrücke 5 des LS-Teils und über den Stift 7 auch den Schaltbrückenträger 35 und damit die N-Schaltbrücke 36, unterstützt von der Kontaktfeder 37, in die AUS-Stellung verschwenkt. Dabei verschwenkt der Schaltbrückenträger 35 so, daß der Permanentmagnetrücksteller 49 unter der Wirkung seiner Rückstellfeder 50 im Gegenuhrzeigersinn verschwenken kann und dabei in die der AUS-Stellung entsprechende Lage (sh. Fig. 8) gebracht wird.

Die Klinke 31 und die Speicherfeder 46 werden im letzten Drittel der Abschaltbewegung über den Schaltbrückenträger 35 und den Klinkenrücksteller 48 ebenfalls in die AUS-Stellung gebracht. Im Falle der Überstromauslösung bleibt die Klinke 31 mit der Klinkenauflage 32 verrastet und die Zeigerraste 55 hält die Zeigerkombination 33/34 fest, so daß diese von der Feder 56 nicht verschwenkt werden. Es ist also durch die Stellung der Zeiger 33/34 und 24 erkennbar, daß es sich um eine Überstromauslösung (oder ein Ausschalten von Hand aus - durch Betätigen des Betätigungsknopfes (1)) gehandelt hat.

### Fehlerstromauslösung:

Im Fehlerstromfall wird die Klinkenauflage 32 unter der Einwirkung des sich in Fig. 10 nach links bewegenden Stössels 51 des Permanentmagnetauslösers 64, der auf den fingerförmigen Arm 32' der Klinkenauflage 32 einwirkt, verschwenkt. Dadurch wird die Klinke 31 freigegeben (sh. Fig. 10) und verschwenkt unter der Wirkung der Speicherfeder 46 und überträgt, angetrieben von der Speicherfeder 46, die Auslösung auf den in die Klinkenauflage 6 des LS-Teils eingepreßten Bolzen 69 (d.h. die Klinkenauflage 6 wird verschwenkt) und somit auf das Schaltschloß des LS-Teils. Dieses löst nun aus und der Stift 7 bewegt auch die N-Schaltbrücke 36 in die AUS-Stellung.

Dabei wird auch die Zeigerraste 55 über den Zeigerbügel 54 verschwenkt und gibt die Zeiger 33, 34 frei, worauf die Klinkenauflagefeder 56 die Zeiger 33, 34 verschwenken kann, so daß der Zeiger 33 sichtbar wird und anzeigt, daß es sich um eine Fehlerstromauslösung gehandelt hat. Die übrigen Bewegungen während des Abschaltvorganges entsprechen den oben wiedergegebenen Abläufen bei der Überstromauslösung.

Die beim Abschalten im FI-Teil des Schalters vom Lichtbogen gebildeten ionisierten Gase werden von dem als Lichtbogenableiter wirkenden Ansatz 100 des Anschlages 39 in einen Kanal 101 am unteren Rand der Zwischenschale 44 gelenkt und treten aus diesem Kanal 101 weitgehend gekühlt durch die in Fig. 6 rechts liegenden Öffnungen 102 des Kanals 101 ins Freie aus.

### Zusammenfassend kann die Erfindung beispielsweise wie folgt dargestellt werden:

Ein Schutzschalter besitzt einen LS-Teil und einen FI-Teil. Das Schaltschloß des LS-Teils weist eine mit einer Klinke verrastbare Klinkenauflage auf, die zum Auslösen (Überstromfall) mit einem Bimetallauslöser und einem Magnetauslöser zusammenwirkt. Das Schaltschloß des FI-Teils weist eine Klinke 31 und eine Klinkenauflage 32 auf, der ein Permanentmagnetauslöser mit Auslösestößel 51 zugeordnet ist. Die Schaltbrücke des LS-Teils und die Schaltbrücke 36 des FI-Teils sind um eine gemeinsame Achse 60 im Gehäuse des Schutzschalters schwenkbar gelagert. Die Schaltbrücke des LS-Teils ist durch einen Stift 7, der in einen Schaltbrückenträger 35 für die Schaltbrücke 36 des FI-Teils eingesetzt ist, mit der Schaltbrücke 36 des FI-Teils zur gemeinsamen Bewegung gekuppelt. In die Klinkenauflage des Schaltschlosses des LS-Teils ist ein Bolzen 69 eingesetzt, welcher der Klinke 31 des FI-Teils so zugeordnet ist, daß diese an dem Bolzen 69 aufläuft, wenn sie bei einem Fehlerstromfall verschwenkt. Dadurch wird die Klinkenauflage des LS-Teils im Sinne einer Auslösung des Schaltschlosses des LS-Teils verschwenkt.

## Patentansprüche

1. Schutzschalter mit einem LS-Teil und einem FI-Teil, wobei das Schaltschloß des LS-Teils eine mit einer Klinke (3) verrastbare Klinkenauflage (6), die verschwenkbar gelagert ist, aufweist, wobei der Klinkenauflage (6) zum Auslösen ein Bimetallauslöser (27) und ein Magnetauslöser (17) zugeordnet ist, wobei das Schaltschloß des FI-Teils eine verschwenkbare Klinke (31) und eine Klinkenauflage (32) aufweist, wobei der Klinkenauflage (32) ein Permanentmagnetauslöser (64) zugeordnet ist, mit einer Schaltbrücke (5) für den LS-Teil und mit einer Schaltbrücke (36) für den FI-Teil, und wobei die Schaltbrücken (5 und 36) im Gehäuse des Schutzschalters um eine gemeinsame Achse (60, 11) schwenkbar gelagert sind, dadurch gekennzeichnet, daß die Schaltbrücke (5) des LS-Teils mit der Schaltbrücke (36) des FI-Teils zur gemeinsamen Bewegung starr gekuppelt ist und daß die Klinke (31) des FI-Teils im Zuge ihrer Schwenkbewegung im Falle einer Fehlerstromauslösung an der Klinkenauflage (6) des LS-Teils aufläuft und diese im Sinne einer Auslösung des Schaltschlosses des LS-Teils verschwenkt.

2. Schalter nach Anspruch 1, dadurch gekennzeichnet, daß die Schaltbrücke (5) des LS-Teils mit der Schaltbrücke (36) des FI-Teils durch einen Stift (7) gekuppelt ist.

3. Schalter nach Anspruch 1 oder 2, dadurch gekennzeichnet, daß in der Klinkenauflage (6) des Schaltschlosses des LS-Teils ein Bolzen (69) eingesetzt ist, welcher der Klinke (31) des FI-Teils zugeordnet ist, und daß die Klinke (31) des FI-Teils beim Verschwenken an dem Bolzen (69) aufläuft, und die Klinkenauflage (6) des LS-Teils im Sinne einer Auslösung des Schaltschlosses des LS-Teils verschwenkt.

4. Schalter nach Anspruch 2 oder 3, dadurch gekennzeichnet, daß der Stift (7) in einem Schaltbrückenträger (35) für die Schaltbrücke (36) des FI-Teils und in eine Trägerlasche (4) der Schaltbrücke (5) des LS-Teils eingesetzt ist und daß der Schaltbrückenträger (35) und die Trägerlasche (4) um die Achse (11, 60) verschwenkbar gelagert sind.

5. Schalter nach einem der Ansprüche 1 bis 4, dadurch gekennzeichnet, daß die Klinke (31) des Schaltschlosses des FI-Teils unter der Wirkung einer Speicherfeder (46) steht, welche die Klinke (31) um eine schaltschloßfeste Achse (60) auf die Verklinkungsstelle mit der Klinkenauflage (32) zu belastet.

6. Schalter nach einem der Ansprüche 1 bis 4, dadurch gekennzeichnet, daß die Klinkenauflage (32) einen vorzugsweise fingerförmigen Ansatz (32') aufweist, der dem Auslösestössel (51) des Permanentmagnetauslösers (64) zugeordnet ist.

7. Schalter nach einem der Ansprüche 1 bis 6, dadurch gekennzeichnet, daß im Schaltschloß des FI-Teils ein um eine schaltschloßfeste Achse (74) verschwenkbarer, als zweiarmiger Hebel ausgebildeter Klinkenrücksteller (48) vorgesehen ist, von dem ein Arm (76) mit einem Ansatz (75) des Schaltbrückenträgers (35) und dessen anderer Arm (77) mit einem Ansatz (78) an der Klinke (31) zum Rückstellen der Klinke (31) nach einer Fehlerstromauslösung zusammenwirkt.

8. Schalter nach einem der Ansprüche 1 bis 7, dadurch gekennzeichnet, daß auf dem Schaltbrückenträger (35) für die Schaltbrücke (36) des FI-Teils ein Ansatz (72) vorgesehen ist, der einen Rücksteller (49) für den Permanentmagnetauslöser (64) in der EIN-Stellung des Schaltschlosses des FI-Teils im Abstand von dem Auslösestössel (51) des Permanentmagnetauslösers (24) hält.

9. Schalter nach Anspruch 8, dadurch gekennzeichnet, daß der Rücksteller (49) ein um eine schaltschloßfeste Achse (61) verschwenkbarer Winkelhebel (70) ist, daß der Ansatz (72) am Schaltbrückenträger (35) zwischen die beiden Arme des Winkelhebels (70) eingreift, und daß eine Feder vorgesehen ist, welche den Rücksteller (49) im Sinne eines Verschwenkens auf den Stössel (51) des Permanentmagnetauslösers (64) zu belastet.

10. Schalter nach einem der Ansprüche 1 bis 9, dadurch gekennzeichnet, daß die Klinkenauflage (32) unter der Wirkung einer Feder (56) steht, welche die Klinkenauflage (32) im Sinne eines Verschwenkens in ihre Verklinkungsstellung belastet.

11. Schalter nach einem der Ansprüche 1 bis 10, dadurch gekennzeichnet, daß im Schaltschloß ein Auslöseanzeiger mit zwei Zeigern (33, 34) um eine schaltschloßfeste Achse verschwenkbar gelagert ist, daß der Auslöseanzeiger unter der Wirkung einer Feder (56) steht, daß die Zeiger (33, 34) mit einer Zeigerraste (55) verrastbar sind, die mit der Klinke (31) über einen Zeigerbügel (54) gekuppelt ist, und daß die Zeigerraste (55) die Zeiger (33, 34) freigibt, wenn die Klinke (31) im Falle der Fehlerstromauslösung unter der Wirkung der ihr zugeordneten Speicherfeder (46) verschwenkt.

12. Schalter nach Anspruch 11, dadurch gekennzeichnet, daß die Zeigerraste (55) um eine schaltschloßfeste Achse verschwenkbar ist, und unter der Wirkung einer Feder steht, die sie im Sinne einer Verrastung mit den Zeigern (33, 34) belastet.

13. Schalter nach Anspruch 11 oder 12, dadurch gekennzeichnet, daß am Schaltbrückenträger (35) ein Ansatz (90) vorgesehen ist, der beim Verschwenken der Schaltbrücke (36) in ihre der EIN-Stellung entsprechende Stellung die Zeiger (33, 34) verschwenkt bis sie mit der Zeigerraste (55) verrastet sind.

14. Schalter nach einem der Ansprüche 1 bis 13, dadurch gekennzeichnet, daß die die Klinkenauflage (32) belastende Feder (56) mit ihrem einen Schenkel (56') an der Klinkenauflage angreift und mit ihrem anderen Schenkel (56") an den Zeigern (33, 34) angreift, und diese im Sinne einer Verschwenkung in deren eine Fehlerstromauslösung anzeigende Stellung belastet.

15. Schalter nach einem der Ansprüche 1 bis 14, mit einer Prüfeinrichtung für den FI-Teil, mit einer Prüftaste (80), Prüfkontakten (81, 85) und einer Prüfkontaktfeder (82), von der ein Schenkel (83) der Prüftaste (80) zugeordnet ist, dadurch gekennzeichnet, daß der andere Schenkel (84) der Prüfkontaktfeder (82) vom in seiner der EIN-Stellung entsprechenden Stellung befindlichen Schaltbrückenträger (35) an den ihr zugeordneten Prüfkontakt (85) der Prüfeinrichtung angedrückt ist.

16. Schalter nach Anspruch 15, dadurch gekennzeichnet, daß dem Schenkel (84) der Prüffeder (82) ein Ansatz (91) am Schaltbrückenträger (35) zugeordnet ist und daß der Schenkel (84) bei in der AUS-Stellung befindlichen Schaltbrücke (36) im Abstand von dem ihm zugeordneten Prüfkontakt (85) an einem gehäusefesten Anschlag anliegt.

17. Schalter nach einem der Ansprüche 1 bis 16, dadurch gekennzeichnet, daß die Schaltbrücke (36) über ein Langloch an der gehäusefesten Schwenkachse (60, 11) gelagert ist und daß der Schaltbrückenträger (35), der ebenfalls um die Achse (60, 11) verschwenkbar gelagert ist, an der Schaltbrücke um eine Achse (66) verschwenkbar abgestützt ist.

18. Schalter nach Anspruch 17, dadurch gekennzeichnet, daß die Achse (66) zwischen der Schwenkachse (60, 11) und dem dem gehäusefesten Kontakt zugeordneten Ende der Schaltbrücke (36) angeordnet ist.

19. Schalter nach einem der Ansprüche 1 bis 18, dadurch gekennzeichnet, daß die Schaltbrücke (5) des LS-Teiles über einen Langloch (20) an der Achse (11, 60) verschwenkbar gelagert ist, und daß die Trägerlasche (4), die ebenfalls um die Achse (11, 60) verschwenkbar gelagert ist, an der Schaltbrücke (5) um eine Achse (12) verschwenkbar abgestützt ist.

20. Schalter nach Anspruch 19, dadurch gekennzeichnet, daß die Achse (12), um welche verschwenkbar die Trägerlasche (4) an der Schaltbrücke (5) abgestützt ist, zwischen dem Langloch (20) der Schaltbrücke (5) und ihrem dem gehäusfefesten Kontakt zugeordneten Ende vorgesehen ist.

## Claims

1. An automatic circuit-breaker with an LS part and an FI part, wherein the latch of the LS part comprises a catch seat (6) which can engage with a catch (3) and is pivotally mounted, wherein a bimetallic trip (27) and a magnetic trip (17) are associated with the catch seat (6) for the tripping, wherein the latch of the FI part comprises a pivotable catch (31) and a catch seat (32) with a permanent magnet trip (64) associated with the catch seat (32), with a contact bridge (5) for the LS part and a contact bridge (36) for the FI part and wherein the contact bridges (5 and 36) are pivotally mounted about a common axis (60, 11) in the housing of the automatic circuit-breaker, characterized in that the contact bridge (5) of the LS part is rigidly coupled to the contact bridge (36) of the FI part for movement in common and in that the catch (31) of the FI part runs against the catch seat (6) of the LS part and turns this in the sense of tripping the latch of the LS part in the course of its pivotal movement in the case of fault current tripping.

2. A circuit-breaker according to claim 1, characterized in that the contact bridge (5) of the LS part is coupled to the contact bridge (36) of the FI part by a rod (7).

3. A circuit-breaker according to claim 1 or 2, characterized in that a pin (69) is fitted in the catch seat (6) of the latch of the LS part and is associated with the catch (31) of the FI part, and in that the catch (31) of the FI part runs against the pin (69) when turning and turns the catch seat (6) of the LS part in the sense of tripping the latch of the LS part.

4. A circuit-breaker according to claim 2 or 3, characterized in that the rod (7) is fitted in a contact bridge carrier (35) for the contact bridge (36) of the FI part and in a support bar (4) of the contact bridge (5) of the LS part and in that the contact bridge carrier (35) and support bar (4) are pivotally mounted about the axis (11, 60).

5. A circuit-breaker according to any of claims 1 to 4, characterized in that the catch (31) of the latch of the FI part is biased by a storage spring (46) which biases the catch (31) about an axis (60) fixed relative to the latch into the interlocking position with the catch seat (32).

6. A circuit-breaker according to any of claims 1 to 4, characterized in that the catch seat (32) has a preferably finger-shaped extension (32') which is associated with the trip plunger (51) of the permanent magnet trip (64).

7. A circuit-breaker according to any of claims 1 to 6, characterized in that a catch re-setter (48) in the form of a two-armed lever turning about an axis (74) fixed relative to the latch is provided in the latch of the FI part, with one arm (76) cooperating with a projection (75) of the contact bridge carrier (35) and the other arm (77) cooperating with a projection (78) on the catch (31) for resetting the catch (31) after fault current tripping.

8. A circuit-breaker according to any of claims 1 to 7, characterized in that a projection (72) is provided on the contact bridge carrier (35) for the contact bridge (36) of the FI part and holds a re-setter (49) for the permanent magnetic trip (64) spaced from the trip plunger (51) of the permanent magnetic trip (64) in the ON position of the latch of the FI part.

9. A circuit-breaker according to claim 8, characterized in that the re-setter (49) is a cranked lever turning about an axis (61) fixed relative to the latch, in that the projection (72) on the contact bridge carrier (35) engages between the two arms of the cranked lever (70) and in that a spring is provided to bias the re-setter (49) in the sense of turning on to the plunger (51) of the permanent magnetic trip (64).

10. A circuit-breaker according to any of claims 1 to 9, characterized in that the catch seat (32) is biased by a spring (56) which biases the catch seat (32) in the sense of turning into its interlocking position.

11. A circuit-breaker according to any of claims 1 to 10, characterized in that a trip indicator with two indicators (33, 34) is pivotally mounted in the latch about an axis fixed relative to the latch, in that the trip indicator is biased by a spring (56), in that the indicators (33, 34) can engage with an indicator detent (55) which is coupled to the catch (31) through an indicator link (54) and in that the indicator detent (55) releases the indicators (33, 34) when the catch turns under the bias of the associated storage spring (46) in the case of fault current tripping.

12. A circuit-breaker according to claim 11, characterized in that the indicator detent (55) turns about an axis fixed relative to the latch and is biased by a spring which biases it in the sense of engaging with the indicators (33, 34).

13. A circuit-breaker according to claim 11 or 12, characterized in that a projection (90) is provided on the contact bridge carrier (35) and turns the indicators (33, 34) when the contact bridge (36) turns into its position corresponding to the ON position, until the indicators have engaged with the indicator detent (55).

14. A circuit-breaker according to any of claims 1 to 13, characterized in that the spring (56) biasing the catch seat (32) has one arm (56') engaging on the catch seat and its other arm (56") engaging on the indicators (33, 34) and biases these in the sense ofturning into their position indicating a fault current tripping.

15. A circuit-breaker according to any of claims 1 to 14, with a test device for the FI part having a test button (80), test contacts (81, 85) and a test contact spring (82) of which one arm (83) is associated with the test button (80), characterized in that the other arm (84) of the test contact spring (82) is pressed by the contact bridge carrier (35) located in its position corresponding to the ON position on to the associated test contact (85) of the test device.

16. A circuit-breaker according to claim 15, characterized in that a projection (91) on the contact bridge carrier (35) is associated with the arm (84) of the test spring (82) and in that the arm (84) bears on a stop fixed to the housing, spaced from the test contact (85) associated therewith in the OFF position of the contact bridge (36).

17. A circuit-breaker according to any of claims 1 to 16, characterized in that the contact bridge (36) is mounted via a slot on the pivotal axis (60, 11) fixed relative to the housing and in that the contact bridge carrier (35), which is also pivotally mounted about the axis (60, 11) is pivotally supported on the contact bridge about an axis (66).

18. A circuit-breaker according to claim 17, characterized in that the axis (66) is arranged between the pivotal axis (60, 11) and the end of the contact bridge (36) associated with the contact fixed relative to the housing.

19. A circuit-breaker according to any of claims 1 to 18, characterized in that the contact bridge (5) ofthe LS part is pivotally mounted by a slot (20) on the axis (60, 11) and in that the support bar (4), which is also pivotally mounted about the axis (11, 60), is supported pivotally about an axis (12) on the contact bridge (5).

20. A circuit-breaker according to claim 19, characterized in that the axis (12) about which the support bar (4) is pivotally supported on the contact bridge (5) is provided between the slot (20) of the contact bridge (5) and its end associated with the contact fixed relative to the housing.

## Revendications

1. Disjoncteur avec un bloc de protection de ligne et un bloc de protection différentielle, la serrure du bloc de protection de ligne comportant un appui (6) de cliquet qui est monté pivotant et est en prise avec un cliquet (3), un déclencheur (27) thermique et un déclencheur (17) magnétique étant associés à l'appui de cliquet (6) à des fins de déclenchement de celui-ci, la serrure du bloc de protection différentielle comportant un cliquet (31) pivotant et un appui (32) de cliquet, un déclencheur (64) à aimant permanent étant associé à l'appui de cliquet (32), avec un archet de contact (5) pour le bloc de protection de ligne et un archet de contact (36) pour le bloc de protection différentielle, les archets de contact (5 et 36) étant montés pivotants autour d'un axe (60, 11) commun à l'intérieur du boîtier du disjoncteur, caractérisé par le fait que l'archet de contact (5) du bloc de protection de ligne est couplé rigidement à l'archet de contact (36) du bloc de protection différentielle à des fins de déplacement simultané et par le fait que le cliquet (31) du bloc de protection différentielle au cours de son pivotement lors d'un déclenchement par courant de défaut , vient en contact avec l'appui de cliquet (6) du bloc de protection de ligne et fait pivoter celui-ci dans le sens d'un déclenchement de la serrure du bloc de protection de ligne.

2. Disjoncteur selon la revendication 1, caractérisé par le fait que l'archet de contact (5) du bloc de protection de ligne est couplé par une goupille (7) à l'archet de contact (36) du bloc de protection différentielle.

3. Disjoncteur selon la revendication 1 ou 2, caractérisé par le fait qu'un axe (69) qui est associé au cliquet (31) du bloc de protection différentielle est monté dans l'appui de cliquet (6) de la serrure du bloc de protection de ligne et par le fait que le cliquet (31) du bloc de protection différentielle, lors de son pivotement, vient en contact avec l'axe (69) et fait pivoter l'appui de cliquet (6) dans le sens d'un déclenchement de la serrure du bloc de protection de ligne.

4. Disjoncteur selon la revendication 2 ou 3, caractérisé par le fait que la goupille (7) est montée dans un support d'archet (35) pour l'archet de contact (36) du bloc de protection différentielle et dans une patte de support (4) de l'archet de contact (5) du bloc de protection de ligne et par le fait que le support d'archet (35) et la patte de support (4) sont montés pivotants autour de l'axe (11, 60).

5. Disjoncteur selon l'une des revendications 1 à 4, caractérisé par le fait que le cliquet (31) de la serrure du bloc de protection différentielle est soumis à l'action d'un ressort accumulateur (46) qui sollicite le cliquet (31) en rotation autour d'un axe (60) solidaire de la serrure, en direction du point d'encliquetage sur l'appui de cliquet (32).

6. Disjoncteur selon l'une des revendications 1 à 4, caractérisé par le fait que l'appui de cliquet (32) comporte un bossage (32'), de préférence en forme de doigt, qui est associé au poussoir de déclenchement (51) du déclencheur (64) à aimant permanent.

7. Disjoncteur selon l'une des revendications 1 à 6, caractérisé par le fait qu'il est prévu dans la serrure du bloc de protection différentielle un moyen (48) de rappel de cliquet agencé sous la forme d'un levier à deux bras qui peut pivoter autour d'un axe (74) solidaire de la serrure, dont un bras (76) coopère avec un bossage (75) du support (35) de pontet de contact et dont l'autre bras (77) coopère avec un bossage (78) du cliquet (31) à des fins de rappel dudit cliquet (31) après un déclenchement par courant de défaut.

8. Disjoncteur selon l'une des revendications 1 à 7, caractérisé par le fait qu'il est prévu sur le support d'archet (35) de l'archet de contact (36) du bloc de protection de différentielle, un bossage (72) qui maintient un moyen (49) de rappel pour le déclencheur (64) à aimant permanent, dans la position de fermeture de la serrure du bloc de protection différentielle, à distance du poussoir de déclenchement (51) du déclencheur (64) à aimant permanent.

9. Disjoncteur selon la revendication 8, caractérisé par le fait que le moyen (49) de rappel est un levier coudé (70) qui peut pivoter autour d'un axe (61) solidaire de la serrure, par le fait que le bossage (72) sur le support (35) d'archet de contact s'engage entre les deux bras du levier coudé (70) et par le fait qu'il est prévu un ressort qui sollicite le moyen de rappel (49) dans le sens d'un pivotement en direction du poussoir (51) du déclencheur (64) à aimant permanent.

10. Disjoncteur selon l'une des revendications 1 à 9, caractérisé par le fait que l'appui de cliquet (32) est soumis à l'action d'un ressort (56) qui sollicite ledit appui de cliquet (32) dans le sens d'un pivotement dans sa position d'encliquetage.

11. Disjoncteur selon l'une des revendications 1 à 10, caractérisé par le fait qu'un moyen indicateur de déclenchement avec deux index (33, 34) est monté dans la serrure avec possibilité de pivotement autour d'un axe solidaire de ladite serrure, par le fait que le moyen indicateur de déclenchement est soumis à l'action d'un ressort (56), par le fait que les index (33, 34) peuvent s'encliqueter avec un verrou (55) qui est couplé au cliquet (31) par l'intermédiaire d'un étrier d'index (54) et par le fait que le verrou d'index (55) libère les index (33, 34) lorsque le cliquet (31), lors d'un déclenchement par courant de défaut, pivote sous l'action du ressort accumulateur (46) qui lui est associé.

12. Disjoncteur selon la revendication 11, caractérisé par le fait que le verrou d'index (55) peut pivoter autour d'un axe solidaire de la serrure et est soumis à l'action d'un ressort qui le sollicite dans le sens d'un encliquetage avec les index (33, 34).

13. Disjoncteur selon la revendication 11 ou 12, caractérisé par le fait qu'il est prévu sur le support d'archet (35) un bossage (90) qui, lors du pivotement de l'archet de contact (36) dans sa position qui correspond à la position de fermeture, fait pivoter les index (33, 34) jusqu'à ce qu'ils s'encliquètent avec le verrou d'index (55).

14. Disjoncteur selon l'une des revendications 1 à 13, caractérisé par le fait que le ressort (56) qui agit sur l'appui de cliquet (32) agit par l'une (56') de ses branches sur l'appui de cliquet et par l'autre (56") de ses branches sur les index (33, 34) et sollicite ces derniers dans le sens d'un pivotement vers leur position indiquant un déclenchement par courant de défaut.

15. Disjoncteur selon l'une des revendications 1 à 14 comportant un dispositif de test pour le bloc de protection différentielle, avec une touche de test (80), des contacts de test (81, 85) et un ressort (82) de contact de test, dont une branche (83) est associée à la touche de test (80), caractérisé par le fait que l'autre (84) branche du ressort (82) de contact de test est appliquée contre le contact de test (85) associé du dispositif de test par le support (35) de d'archet de contact qui se trouve dans sa position correspondant à la position de fermeture.

16. Disjoncteur selon la revendication 15, caractérisé par le fait qu'un bossage (91) sur le support (35) d'archet de contact est associé à la branche (84) du ressort de test (82) et par le fait que la branche (84), lorsque l'archet de contact (36) se trouve dans la position de coupure est en appui sur une butée solidaire du boîtier, distante du contact de test (85) qui lui est associé.

17. Disjoncteur selon l'une des revendications 1 à 16, caractérisé par le fait que l'archet de contact (36) est articulé par l'intermédiaire d'un trou oblong sur l'axe de pivotement (60, 11) solidaire du boîtier et par le fait que le support (35) d'archet de contact qui est également monté pivotant autour de l'axe (60, 11) est supporté sur l'archet de contact avec possibilité de pivotement autour d'un axe (66).

18. Disjoncteur selon la revendication 17, caractérisé par le fait que l'axe (66) est disposé entre l'axe de pivotement (60, 11) et l'extrémité de l'archet de contact (36) associée au contact fixe.

19. Disjoncteur selon l'une des revendications 1 à 18, caractérisé par le fait que l'archer de contact (5) du bloc de protection de ligne est articulé par l'intermédiaire d'un trou oblong (20) sur l'axe (60, 11) et par le fait que la patte de support (4) qui est également montée pivotante autour de l'axe (60, 11) est supportée avec possibilité de pivotement autour d'un axe (12) sur l'archet de contact (5).

20. Disjoncteur selon la revendication 19, caractérisé par le fait que l'axe (12) par lequel la patte de support est montée avec possibilité de pivotement sur l'archet de contact (5) est disposé entre le trou oblong (20) de l'archet de contact (5) et l'extrémité de celui-ci associée au contact fixe.
